# EUROPÄISCHE PATENTSCHRIFT

(11) **EP 2 799 194 B1**
(45) Veröffentlichungstag und Bekanntmachung des Hinweises auf die Patenterteilung: **04.05.2016**
(21) Anmeldenummer: 13191264.4
(22) Anmeldetag: 01.11.2013
(51) Int. Cl.: B26D 1/00

(54) **Schneidmesser**
Cutting blade
Lame de coupe

(30) Priorität: 02.05.2013 DE 202013101903 U
(43) Veröffentlichungstag der Anmeldung: 05.11.2014
(73) Patentinhaber: Inauen Group AG, 9100 Herisau (CH)
(72) Erfinder: Inauen, Uriel, 9100 Herisau (CH)
(74) Vertreter: Frommhold, Joachim

(56) Entgegenhaltungen:
- EP-A1- 1 582 318
- EP-A1- 1 598 159
- DE-A1-102008 020 293
- DE-C- 645 494

## Beschreibung

Die Erfindung betrifft ein Schneidmesser, insbesondere ein Sichelmesser für Maschinen zum Schneiden resp. Aufschneiden von Lebensmittelprodukten, insbesondere für sogenannte Slicer. Derartige Lebensmittelprodukte sind zum Beispiel Wurst, Fleischprodukte oder Käse, die nach dem Schneiden portioniert und verpackt werden.

Solche Schneidmesser können kreisförmig oder auch sichelförmig sein. Sie weisen eine schneidende Kante auf und rotieren, motorisch betrieben um eine Drehachse, so dass Scheiben vom Lebensmittelprodukt in hoher Schnittfolge trennbar sind.

Ein solches Schneidmesser ist zum Beispiel in der DE-U-202009017954 offenbart. Es umfasst einen Grundkörper mit einem darauf montierbaren Schneidelement, das zumindest teilringförmig ist. Das Schneidelement ist mit einer radial nach aussen weisenden, spiralförmigen Schneidkante versehen, weist eine Ausnehmung auf und ist lösbar am äusseren Umfangsbereich des Grundkörpers befestigt. Diese Messergestaltung soll ein intermittierendes Schneiden des sich vorwärts bewegenden Lebensmittelprodukts bewirken.
Der Grundkörper ist mittels eines Fixierelements an einer Aufnahme der Antriebswelle befestigt.

Schneidmesser unterliegen im Betrieb einer hohen mechanischen Beanspruchung. Dadurch müssen sie in Abständen geschärft oder gar ausgetauscht werden, was mit Produktionsunterbrüchen verbunden ist. Durch das montierbare Schneidelement sollen die diesbezüglichen Betriebskosten reduziert werden.
Bei einem weiteren Slicer nach DE-A-102010019744 kann ein Sichelmesser nicht nur parallel zur Messerachse verfahren werden sondern auch in einer Schneidebene im Raum verändert werden. Hierzu kann ein das Schneidmesser tragender Messerkopf um eine Achse geschwenkt werden, die durch den Messerkopf hindurch verläuft. Hierdurch soll eine Messerverstellung konstruktiv vereinfacht werden und die Ausführung von Leerschnitten soll verbessert werden.

Das Schneidmesser rotiert um die eigene Messerachse und läuft nicht zusätzlich planetarisch um. Die Messerachse ist schräg angestellt, so dass die abgetrennten Produktscheiben von selbst auf einen Scheibenstapel auf einem Transportband fallen. Das Transportband führt die Produktstapel zu einer Verpackungsmaschine.

Weiterhin ist in der EP 1598159 A1 ein Rotationsmesser zum maschinellen zerteilen von Schneidgut offenbart, das als Sichelmesser mit einer Schneidkante ausgebildet ist. Es weist eine Ausnehmung auf, die von der Schneidkante ausgehend zunächst geradlinig zur Aufnahmebohrung führt, etwa 90° abknickt und etwa tangential zu einer Radiuserweiterung der Schneidkante führt, bis sie an einem Lochkreis nochmals in Richtung auf die Radiuserweiterung der Schneidkante abknickt.

Der Erfindung liegt nun die Aufgabe zugrunde, ein Schneidmesser, insbesondere ein Sichelmesser für Maschinen zum Schneiden resp. Aufschneiden von Lebensmittelprodukten, insbesondere für sogenannte Slicer weiter zu verbessern und dabei insbesondere die Handhabung und die Formstabilität im Betrieb eines solchen Schneidmessers zu vereinfachen und auch die Auswuchtbarkeit des Gesamtsystemes bestehend aus Messer und der Aufnahmenabe zu verbessern.

Die Aufgabe ist mit den Merkmalen des Patentanspruchs 1 gelöst.

Das Schneidmesser ist auf dem Umfang mit einer radial nach aussen weisenden, spiralförmigen Schneidkante versehen, die eine Ausnehmung aufweist. Es ist weiterhin mit einer zentrischen Aufnahmebohrung mit einem Durchmesser von 99,9 mm versehen und ist somit direkt und lösbar auf einem Schneidrotor montierbar.

Bevorzugte Ausführungsformen sind in den abhängigen Ansprüchen offenbart. So kann die zentrische Aufnahmebohrung auf mindestens einem Lochkreis grösser als die zentrische Aufnahmebohrung sind voneinander beabstandet die Befestigungsbohrungen zur Befestigung des Schneidmessers am Schneidrotor resp. am Messerschutz angeordnet. Das Schneidmesser weist eine Evolvente mit Radiuserweiterung auf. Weiter bevorzugt befinden sich auf einem inneren Lochkreis mit einem Durchmesser von zum Beispiel 360 mm die Befestigungsbohrungen zur Montage am Schneidrotor und auf einem äusseren Durchmesser von zum Beispiel 402 mm die Gewindebohrungen zur Befestigung des Schneidmessers am Messerschutz. Der Messerschutz dient zugleich als Vorrichtung zur Entnahme des Schneidmessers resp. dem Messerwechsel.

Sichelmesser werden mit Drehzahlen bis zu ca. 2500 U/min betrieben. Bei Leerschnittbewegungen erfahren die Messer hohe Beschleunigungen von der Schneidebene weg und auch wieder in die Ausgangslage zurück. Da der Massenschwerpunkt der Messer in der Regel nicht in der Rotationsachse liegt, müssen die hohen auf das Messer wirkenden Zentripedalkräfte durch entsprechende entgegengesetzt wirkende Kräfte durch Gegenmassen in der Nabe, die das Messer aufnimmt, kompensiert werden. Diese Kräftekompensation oder Auswuchtung gelingt besonders gut, wenn die Position des Messers bei der Befestigung auf der Nabe sehr genau und reproduzierbar festgelegt wird. Dies bedeutet, dass der Durchmesser der zentralen Aufnahmebohrung zur Übertragung der Zentripedalkräfte ausreichend groß resp. belastbar, doch um möglichst präzise zu sein, möglichst klein ausfallen soll. Hier zeigt sich ein Durchmesseroptimum bei 99,9 mm. Sichelmesser müssen insbesondere beim Schneiden harter Produkte und auch bei Leerschnittbewegungen eine hohe axiale Steifigkeit aufweisen. Die Axialkräfte müssen sicher und in kürzestem Abstand von der Schneide in die Messernabe eingeleitet werden.

Aus diesem Grund empfiehlt sich im Gegensatz zum Stand der Technik ein relativ zum Durchmesser der zentralen Aufnahmebohrung wesentlich größerer Lochkreis für Befestigungsschrauben. Hier empfiehlt sich ein Verhältnis von 1:3 bis 1:4.

Bei gängigen Sichelmessern wird im Winkelbereich, in dem sich keine Schneide befindet, bereits eine Gegenmasse in der Kontur der Messer angearbeitet. Im Gegensatz zu dieser Technik bietet eine Ausnehmung in diesem Bereich die Möglichkeit eine entsprechend grosse Gegenmasse an und in der Messernabe vorzusehen. Das Messer fällt dadurch leichter aus, das Handling wird einfacher.

Insbesondere ein Vergrössern dieser Ausnehmung bis in den Bereich der Schneide, an dem der kleinste Radius vorliegt, bringt erhebliche Vereinfachungen zur Auswuchtung mit sich. Eine weitere Gewichtsreduktion des Messers erfolgt aufgrund seiner besonderen Gestalt und der oben genannten Durchmesserverhältnisse zwischen Aufnahmebohrung und Befestigungsbohrungen durch Taschen bzw. Ausnehmungen zwischen der zentralen Bohrung und dem Teilkreisdurchmesser der Befestigungsschrauben. Durch eine speichenförmige Gestalt der Taschen, wird eine grösstmögliche Massenreduktion erreicht ohne die Steifigkeit wesentlich zu beinträchtigen.

Die Erfindung wird nachfolgend in einem Ausführungsbeispiel anhand einer Zeichnung näher beschrieben. In der Zeichnung zeigen die
Fig. 1: eine vereinfachte Darstellung der Schneideinrichtung eines Slicers,
Fig. 2: ein Schneidmesser der Schneideinrichtung nach Fig. 1.

Ein nicht näher dargestellter Slicer umfasst eine Zuführeinrichtung von zu schneidendem Lebensmittelprodukt 12, z.B. Wurst, zu einer Schneideinrichtung mit einem Schneidmesser 1 gemäss Fig. 1 sowie auch ein Förderband 14 zum Abtransport des geschnittenen Lebensmittelprodukts zu einer nicht dargestellten Vakuumverpackungseinrichtung.

Das Schneidmesser 1 ist mittels Schrauben auf einer Aufnahme 9 eines Rotors 10 fixierbar, der mit einem Antriebsmotor 11 verbunden ist. Dem Schneidmesser 1 ist eine Zuführebene 13 zur Zufuhr des zu schneidenden Lebensmittelprodukts 12 zugeordnet, an die sich unterhalb derselben das Förderband 14 zum Abtransport von Stapeln 15 von Scheiben des geschnittenen Lebensmittelprodukts 12 anschliesst.

Der Antriebsmotor 11 versetzt das Schneidmesser 1 in eine Drehbewegung um die Achse des Rotors 10. Für die Ausführung des Schnittes wird das block- oder stangenförmige Lebensmittelprodukt 12 mit einem entsprechenden Vorschub (Scheibendicke) zugeführt.

Das Schneidmesser 1 ist als Sichelmesser mit einer zumindest teilringförmig nach aussen weisenden Schneidkante 2, einer Ausnehmung 3 und mit einer Radiuserweiterung der Schneidkante 2 ausgebildet, wobei der Flächenschwerpunkt ausserhalb der Rotationsachse gelegen ist (in Fig. 1 vereinfacht dargestellt), was keine separate Anstellbewegung zur Ausführung eines Schnittes erfordert.

Das Schneidmesser 1 weist eine zentrale Aufnahmebohrung 4 mit einem Durchmesser von 99,9 mm auf, die von zwei beabstandeten Teilkreisen bzw. Lochkreisen 5, 6 mit grösserem Durchmesser umgeben ist. Befestigungsbohrungen 8 auf einem ersten Teilkreis mit einem Durchmesser von 360 mm, dem inneren Lochkreis 5, dienen der lösbaren Befestigung des Schneidmessers 1 auf der Aufnahme 9 des Rotors 10.

Gewindebohrungen 7 auf einem zweiten, äusseren Lochkreis 6 mit einem Durchmesser von 402 mm dienen der Befestigung des Schneidmessers 1 am nicht dargestellten Messerschutz (Vorrichtung zum Messerwechsel).

Zur Reduktion der Masse des Schneidmessers 1 können vorzugsweise zwischen der Aufnahmebohrung 4 und dem inneren Lochkreis 5 weitere Ausnehmungen 16 vorgesehen sein. Hierbei verbleiben zwischen dem oberen Bereich und den Ausnehmungen 16 zumindest speichenförmige Stäbe am Material des Schneidmessers 1.

Das Schneidmesser 1 kann zudem so angeordnet sein, dass ein einfacher und sicherer Messerwechsel resp. eine solche Messerwartung ohne Heben von Lasten gewährleistet ist. Hierzu ist in nicht dargestellter Weise der Drehpunkt einer Zugangstür zum Schneidmesser 1 senkrecht zum Aufstellboden angeordnet. Der Masseschwerpunkt des Schneidmessers 1 wird dadurch nicht verändert.

Das Förderband kann dabei Teil einer Modulanordnung mit variabler Bandlänge u. a. sein.

### Liste der Bezugszeichen

- 1: Schneidmesser
- 2: Schneidkante
- 3: Ausnehmung
- 4: Aufnahmebohrung
- 5: Lochkreis
- 6: Lochkreis
- 7: Gewindebohrung
- 8: Befestigungsbohrung
- 9: Aufnahme
- 10: Rotor
- 11: Antriebsmotor
- 12: Lebensmittelprodukt
- 13: Zuführebene
- 14: Förderband
- 15: Stapel
- 16: Ausnehmung

## Patentansprüche

1. Schneidmesser, insbesondere für Maschinen zum Schneiden resp. Aufschneiden von Lebensmittelprodukten, wobei das Schneidmesser (1) als Sichelmesser mit einer zentrischen Aufnahmebohrung (4) mit Befestigungsbohrungen (8), einer Schneidkante (2), einer Ausnehmung (3) und mit einer Radiuserweiterung der Schneidkante (2) ausgebildet ist, wobei der Flächenschwerpunkt ausserhalb der Rotationsachse gelegen ist,
**dadurch gekennzeichnet, dass** die zentrische Aufnahmebohrung (4) mit einem Durchmesser von 99,9 mm versehen ist, und dass die Aufnahmebohrung (4) von zwei zumindest teilringförmigen und voneinander beabstandeten Lochkreisen (5, 6) umgeben ist, wobei das Verhältnis des Durchmessers der Aufnahmebohrung (4) im Verhältnis zu dem Teilkreisdurchmesser der Befestigungsbohrungen (8), der innere Lochkreis (5) zwischen 1 : 3 und 1 : 4 liegt.

2. Schneidmesser nach Anspruch 1, **dadurch gekennzeichnet, dass** der innere Lochkreis (5) einen Durchmesser von bevorzugt 360 mm aufweist, auf dem Befestigungsbohrungen (8) vorgestehen sind.

3. Schneidmesser nach einem der Ansprüche 1 bis 2, **dadurch gekennzeichnet, dass** der äussere Lochkreis (6) einen Durchmesser von bevorzugt 402 mm aufweist, auf dem Gewindebohrungen (7) vorgesehen sind.

4. Schneidmesser nach einem der Ansprüche 1 bis 3, **dadurch gekennzeichnet, dass** es auf einem Rotor einer Schneideinrichtung eines Slicers fixierbar ist.

5. Schneidmesser nach einem der Ansprüche 1 bis 4, **dadurch gekennzeichnet, dass** die Ausnehmung (3) bis in den Raum zwischen Schneidenbeginn und Aufnahmebohrung vergrössert ist.

6. Schneidmesser nach einem der Ansprüche 1 bis 5, **dadurch gekennzeichnet, dass** zwischen Aufnahmebohrung (4) und Befestigungsteilkreis, dem inneren Lochkreis (5), Ausnehmungen (16) zur Massereduktion vorhanden sind.

7. Schneidmesser nach Anspruch 6, **dadurch gekennzeichnet, dass** die Ausnehmungen (16) speichenförmige Stäbe zwischen beiden Bereichen belassen.

## Claims

1. A cutting blade, particularly for machines for cutting or cutting open food products, wherein the cutting blade (1) is constructed as a sickle blade with a central locating hole (4) with fastening holes (8), a cutting edge (2), a recess (3) and with a radius extension of the cutting edge (2), wherein the centroid is situated outside of the axis of rotation,
**characterised in that** the central locating hole (4) is provided with a diameter of 99.9 mm, and **in that** the locating hole (4) is surrounded by two at least part-ring-shaped and mutually spaced bolt circles (5, 6),
wherein the ratio of the diameter of the locating hole (4) in relation to the pitch-circle diameter of the fastening holes (8), the inner bolt circle (5), is between 1:3 and 1:4.

2. The cutting blade according to Claim 1, **characterised in that** the inner bolt circle (5) has a diameter of preferably 360 mm, on which fastening holes (8) are provided.

3. The cutting blade according to one of Claims 1 to 2, **characterised in that** the outer bolt circle (6) has a diameter of preferably 402 mm, on which threaded holes (7) are provided.

4. The cutting blade according to one of Claims 1 to 3, **characterised in that** it can be fixed on a rotor of a cutting apparatus of a slicer.

5. The cutting blade according to one of Claims 1 to 4, **characterised in that** the recess (3) is enlarged as far as into the space between the start of cutting and the locating hole.

6. The cutting blade according to one of Claims 1 to 5, **characterised in that** openings (16) are present for mass reduction between locating hole (4) and fastening pitch circle, the inner bolt circle (5).

7. The cutting blade according to Claim 6, **characterised in that** the openings (16) leave spoke-shaped rods between both regions.

## Revendications

1. Couteau, en particulier pour des machines à découper ou à ouvrir des produits alimentaires, le couteau (1) étant formé comme une lame de faux, avec un perçage d'admission central (4) avec des perçages de fixation (8), une arête de coupe (2), un évidement (3) et avec un élargissement de rayon de l'arête de coupe (2), le centroïde étant situé à l'extérieur de l'axe de rotation,
**caractérisé en ce que** le perçage d'admission central (4) présente un diamètre de 99,9 mm, et **en ce que** le perçage d'admission (4) est entouré par deux cercles de trous (5, 6) au moins en forme d'anneau partiel, espacés l'un de l'autre, le rapport du diamètre du perçage d'admission (4) par rapport au diamètre de cercle partiel des perçages de fixation (8) le trou de cercle intérieur (5) étant compris entre 1:3 et 1:4.

2. Couteau selon la revendication 1, **caractérisé en ce que** le cercle de trou intérieur (5) présente de préférence un diamètre de 360 mm, sur lequel sont prévus des perçages de fixation (8).

3. Couteau selon l'une des revendications 1 à 2, **caractérisé en ce que** le cercle de trou extérieur (6) présente de préférence un diamètre de 402 mm, sur lequel sont prévus des perçages filetés (7).

4. Couteau selon l'une des revendications 1 à 3, **caractérisé en ce qu'**il peut être fixé sur le rotor d'un dispositif de coupe d'une trancheuse.

5. Couteau selon l'une des revendications 1 à 4, **caractérisé en ce que** l'évidement (3) est agrandi jusque dans l'espace entre le début de lame et le perçage d'admission.

6. Couteau selon l'une des revendications 1 à 5, **caractérisé en ce que** des évidements (16) destinés à diminuer la masse sont prévus entre le perçage d'admission (4) et le cercle de partie de fixation, le cercle de trou intérieur (5).

7. Couteau selon la revendication 6, **caractérisé en ce que** les évidements (16) laissent des barres en forme de rayons entre les deux régions.
